# EUROPÄISCHE PATENTSCHRIFT

(11) **EP 2 071 983 B1**
(45) Veröffentlichungstag und Bekanntmachung des Hinweises auf die Patenterteilung: **25.04.2012**
(21) Anmeldenummer: 07123945.3
(22) Anmeldetag: 21.12.2007
(51) Int. Cl.: A47G 1/06, A47F 11/10, A47F 3/00, G09F 13/00

(54) **Rahmen mit integrierter Beleuchtung und Stromversorgung**
Frame with integrated lighting and electricity supply
Cadre doté d'un éclairage et d'une alimentation électrique intégrés

(43) Veröffentlichungstag der Anmeldung: 24.06.2009
(73) Patentinhaber: Formula Clean AG, 6045 Meggen (CH)
(72) Erfinder: Grauer, Peter, Dr., 6045 Meggen (CH)
(74) Vertreter: OK pat AG

(56) Entgegenhaltungen:
- EP-A- 1 277 424
- WO-A-00/19869
- DE-U1-202006 018 670
- US-A1- 2004 226 209
- US-A1- 2006 260 161
- US-A1- 2007 234 609

## Beschreibung

Die vorliegende Erfindung bezieht sich auf Rahmen mit integrierter Beleuchtung und Stromversorgung zum geschützten Präsentieren von Objekten.

Es gibt verschiedene Möglichkeiten, um 2- und 3-dimensionale Objekte zu präsentieren. In der Werbung kommen häufig Plakate oder andere 2-dimensionale Objekte zum Einsatz, die auf einen Träger aufgebracht werden, oder die sich zwischen zwei Platten, von denen die vordere durchsichtig ist, befinden.

3-dimensionale Objekte, wie zum Beispiel Waren, die ausgestellt werden sollen, werden häufig in Schaufenstern oder Vitrinen präsentiert.

Um die Aufmerksamkeit auf solche Objekte zu lenken, sind sie teilweise beleuchtet. Entweder ist die Beleuchtung integriert, oder es handelt sich um eine externe Beleuchtung, die auf das Objekt gerichtet ist.

Eine weitere Möglichkeit, um 2-dimensionale Objekte darzustellen sind Leuchtreklamen. Hier gibt es zahlreiche Ansätze, die aber alle relativ teuer und wenig flexibel sind.

Es besteht vermehrt der Bedarf Lösungen zum Präsentieren 2- und 3-dimensionaler Objekte anzubieten, die ein hohes Maß an Aufmerksamkeit gewährleisten, andererseits aber keinen oder einen nur geringen Installationsaufwand erfordern.

Speziell für die Präsentation von Kunstobjekten wie Gemälden, Drucken aber auch Skulpturen, besteht zusätzlich der Bedarf diese Objekte zu schützen, während sie möglichst ideal ausgestellt und beleuchtet sind.

Die Druckschrift DE 20 2006 018 670 U1 offenbart eine Anzeigevorrichtung, wie ein beleuchteter Bilderrahmen, von der Art, bei der ein Bild, wie etwa eine Fotografie oder Zeichnung oder ein Gemälde oder Druck, mit seinen Ecken in einem Rahmen befestigt und mit einer Lampe oder einem Licht, die hinter dem Bild angeordnet sind, beleuchtet wird. Die Anzeigevorrichtung umfasst einen zum Erfassen und Stützen der Ecken des Bildes geeigneten Rahmen, ein hinter dem Bild angeordnetes, einen Hohlraum umschließendes Gehäuse, ein in dem Hohlraum angeordnetes und eine Hintergrundbeleuchtung für ein Bild lieferndes Beleuchtungsmittel mit einer länglichen Anordnung von Lampen, die längs in einem Lichtübertragendem Montagerohr angeordnet sind, sowie eine Stromquelle für das Beleuchtungsmittel. Die Stromquelle kann eine Anordnung von Batterien und/oder eine Verbindung mit einem externen Stromnetz oder einem Niederspannungsanschluss und optional ein an einer Seitenwand des Gehäuses angeordnetes Solarpaneel mit Photoelementen zum Wiederaufladen der Baterrien umfassen. Die Anzeigevorrichtung ist zur Verwendung in einem Innenraum konzipiert.

Es besteht seit langem der Bedarf eine entsprechende Lösung anzubieten, die den verschiedensten Anforderungen entspricht und trotzdem relativ kostengünstig ist. Einerseits soll diese Lösung möglichst autark sein, um den Installationsaufwand zu reduzieren. Andererseits soll aber ein großes Maß an Aufmerksamkeit auf das ausgestellte Objekt gelenkt werden.

Zusätzlich stellt der Schutz der ausgestellten Objekte besondere Anforderungen an die neue Lösung.

### Zusammenfassung der Erfindung

Wie beansprucht, wird ein Rahmen bereit gestellt, der eine integrierte Beleuchtung und Stromversorgung aufweist. Der Rahmen weist eine Struktur mit Seiten-, Front- und Rückflächen aufund umschließt einen Innenraum. Im Bereich mindestens einer dieser Flächen ist ein Solarmodul angeordnet und es ist ein Energiespeicher vorhanden, der mit dem Solarmodul verbindbar ist, um elektrische Energie zu speichern, die von dem Solarmodul bei Lichteinfall bereit gestellt wird. Innerhalb des Rahmens sind Leuchtmittel angeordnet, die von dem Energiespeicher mit elektrischer Energie versorgbar sind. Im Bereich der Frontfläche ist eine transparente Platte vorhanden, hinter der im Innenraum ein Objekt präsentierbar ist. Zum Öffnen und Verschließen des Rahmens sind entsprechende Mittel vorgesehen, damit das Objekt in den Innenraum eingebracht werden kann. Im Innenraum wird das Objekt von dem Leuchtmittel beleuchtet.

Erfindungsgemäß umfasst der Rahmen ferner eine externe Energiequelle, eine Notschnittstelle zum Energieeinspeisen aus der externen Energiequelle für eine Notöffnung, und nach dem Anschliessen der externen Energiequelle an die Notschnittstelle wirksame Mittel zum elektro-magnetischen Entriegeln der Mittel zum Öffnen und Verschließen des Rahmens. Damit ist nach dem Anschließen der externen Energiequelle an die Notschnittstelle ein elektro-magnetisches Entriegeln der Mittel zum Öffnen und Verschließen des Rahmens möglich.

In einer bevorzugten Ausführungsform handelt es sich um einen sogenannten intelligenten, autarken Rahmen, der weitestgehend wartungsfrei ist.

In einer besonders bevorzugten Ausführungsform der Erfindung kommt ein spezielles Rahmenprofil zum Einsatz, das so ausgelegt und dimensioniert ist, dass alle, oder alle wesentlichen Bauteile des gesamten Rahmens mit dem Rahmenprofil verbunden oder an dem Rahmenprofil befestigt werden können. Das Rahmenprofil ist so ausgelegt, das es für Rahmen in verschiedenen Grössen zugeschnitten und eingesetzt werden kann. Aus dem erfindungsgemässen Rahmenprofil kann mit wenigen Handgriffen ein stabiles Grundgerüst erstellt werden, das als Tragelement für alle anderen Komponenten und Teile des Rahmens dient.

Es wird als ein wesentlicher Vorteil des erfindungsgemässen Rahmens angesehen, dass er keinerlei elektrische Installation braucht. Damit eignet sich der Rahmen zu Ausstellung bzw. Anbringung an jedem beliebigen Ort.

Vorteilhafte Ausgestaltungen des erfindungsgemässen Rahmens bilden die Gegenstände der abhängigen Ansprüche.

### ZEICHNUNGEN

Ausführungsbeispiele der Erfindung werden im Folgenden unter Bezugnahme auf die Zeichnungen näher beschrieben. Es zeigen:
- **FIG. 1**: eine schematische Darstellung eines ersten erfindungsgemässen Rahmens;
- **FIG. 2**: eine schematische Darstellung des ersten erfindungsgemässen Rah- mens in geöffneter Form;
- **FIG. 3**: eine schematische Schnittdarstellung eines oberen Bereichs eines weiteren erfindungsgemässen Rahmens;
- **FIG. 4**: eine schematische Darstellung bestimmter Komponenten eines er- findungsgemässen Rahmens;
- **FIG. 5**: ein schematisches Blockdiagramm einer Steuerung eines weiteren erfindungsgemässen Rahmens;
- **FIG. 6**: ein schematisches Blockdiagramm einer Notschaltung eines weiteren erfindungsgemässen Rahmens;
- **FIG. 7**: ein 2-dimensionales Objekt, das in einem erfindungsgemässen Rah- men ausgestellt werden kann;
- **FIG. 8**: eine schematische Schnittdarstellung eines seitlichen Bereichs eines weiteren erfindungsgemässen Rahmens im geschlossenen Zustand;
- **FIG. 9**: eine schematische Schnittdarstellung eines seitlichen Bereichs des Rahmens nach Fig. 8 im geöffneten Zustand;
- **FIG. 10**: eine schematische Schnittdarstellung eines erfindungsgemässen Leuchtmittels mit Diffusorelementen;
- **FIG. 11**: eine schematische Schnittdarstellung einer Leuchtdiode mit Diffusor, die als erfindungsgemässes Leichtmittel eingesetzt werden kann;
- **FIG. 12**: eine schematische Darstellung eines weiteren erfindungsgemässen Rahmens in geschlossenem Zustand;
- **FIG. 13**: eine schematische Darstellung des erfindungsgemässen Rahmens nach Fig. 12 in geöffneter Form;
- **FIG. 14**: eine schematische Darstellung eines weiteren erfindungsgemässen Rahmens, der in Art einer Leuchtreklame an einer Wand befestigt ist;
- **FIG. 15**: eine schematische Darstellung eines weiteren erfindungsgemässen Rahmens, der auf einem Ständer befestigt ist;
- **FIG. 16**: eine schematische Vorderansicht eines weiteren erfindungsgemäs- sen Rahmens, der mit einem erfindungsgemässen Rahmenprofil auf- gebaut ist;
- **FIG. 17**: eine schematische Schnittansicht eines weiteren erfindungsgemäs- sen Rahmens von hinten gemäss Fig. 16;
- **FIG. 18**: einen Querschnitt eines erfindungsgemässen Rahmenprofils.

### Detaillierte Beschreibung

Die vorliegende Erfindung bezieht sich auf sogenannte Rahmen 10, die in der Lage sind eines oder mehrere Objekte 20 in einem Innenraum 14 aufzunehmen und zu präsentieren.

Der Begriff Rahmen 10 wird verwendet, um Gehäuse, Behältnisse, Vitrinen und dergleichen zu umschreiben, die einen geschützten Innenraum 14 aufweisen. Das Wort Rahmen 10 impliziert, dass es eine rahmen- oder gerüstartige Grundstruktur gibt, die mit Verkleidungselementen, Bauteilen oder Komponenten bestückt ist. Vorzugsweise wird die rahmen- oder gerüstartige Grundstruktur aus speziellen Rahmenprofilen aufgebaut oder erstellt, wie z.B. in den Figuren 16 und 17 gezeigt. Es können aber auch andere Grundstrukturen verwendet werden.

Vorzugweise, aber nicht notwendigerweise, hat der Rahmen eine rechteckige oder quadratische Form und seine Höhe H und Länge L sind deutlich größer als seine Dicke D, wie in Fig. 1 angedeutet. Es gilt also bei bevorzugten Ausführungsformen: H >> D und L >> D. Je nach Art und Größe des auszustellenden Objekts 20 kann der Rahmen aber auch andere Dimensionen aufweisen.

Der Begriff Objekt 20 wird verwendet, um unter anderem folgende 2-dimensionale Objekte zu umschreiben: Bilder, Plakate, Werbezeichen, Logos, Markenzeichen, Schriftzüge, Firmen- oder Produktnamen, Drucke, Kunstwerke, Abbildungen und dergleichen. Der Begriff Objekt 20 wird auch verwendet, um unter anderem folgende 3-dimensionale Objekte zu umschreiben: Kunstwerke, Skulpturen, Pokale, Waren und Produkte, 3-dimensionale Marken und dergleichen. Diese Aufzählungen sind nicht als einschränkend anzusehen, sondern als offene Aufzählung, die eingefügt wurde, um die Vielzahl der ausstellbaren bzw. präsentierbaren Objekte und damit auch die weite Einsetzbarkeit der Erfindung anzudeuten.

In Fig. 1 und Fig. 2 ist eine erste Ausführungsform eines erfindungsgemässen Rahmens 10 gezeigt. Der Rahmen 10 weist eine integrierte Beleuchtung 17 mit Stromversorgung 16 auf. Der Rahmen 10 hat eine tragende (Grund-) Struktur mit Seiten- 11, Front- 12 und Rückflächen 13. Als Seitenflächen 11 werden hier sowohl die oben, die unten als auch die seitlichen Flächen bezeichnet. Die Flächen 11, 12, 13 umschliessen einen Innenraum 14, der im vorliegenden Fall rechteckförmig ist. Im Bereich mindestens einer Seitenfläche 11 ist ein Solarmodul 15 angeordnet. Wenn der Rahmen 10 einer Lichtquelle, z.B. der Sonne, ausgesetzt wird, erzeugt das Solarmodul 15 elektrische Energie. Es ist ein Energiespeicher 16 vorhanden, der mit dem Solarmodul 15 verbindbar ist, um die elektrische Energie zu speichern, die von dem Solarmodul 15 bei Lichteinfall bereit gestellt wird.

Innerhalb des Rahmens 10 sind Leuchtmittel 17 angeordnet, die von dem Energiespeicher 16 mit elektrischer Energie versorgbar sind. Im Bereich der Frontfläche 12 ist eine transparente Platte 12.1 vorgesehen, die im vorliegenden Fall rechteckig ist und deren Länge und Höhe etwas kleiner ist als die Länge L und Höhe H des Rahmens 10.

Der Rahmen 10 ist so ausgeführt, dass ein Objekt 20 im Innenraum 14 präsentierbar ist. Weiterhin sind Mittel 50 zum Öffnen und Verschließen des Rahmens 10 vorgesehen, um das Objekt 20 so in den Innenraum 14 einbringen zu können, dass es von dem Leuchtmittel 17 beleuchtbar ist. Beispielhafte Mittel 50 sind in den Figuren 8 und 9 zu erkennen.

In Fig. 2 ist zu erkennen, dass bei dieser Ausführungsform die Leuchtmittel 17 einen plattenförmigen Träger 17.2 aufweisen, der mit einer Grosszahl von Leuchtdioden 17.1 belegt ist. Der plattenförmige Träger 17.2 liegt oder sitzt vorzugsweise auf der Rückwand 13 des Rahmens 10, wie auch in den Figuren 8 und 9 zu erkennen ist, oder der plattenförmige Träger 17.2 steckt in Schlitzen einer (Grund-)Struktur, die aus speziellen Rahmenprofilen aufgebaut ist.

Vorzugsweise kommen Leuchtdioden 17.1 zum Einsatz, die in Serie geschaltet angeordnet sind. Mehrere solche Serienschaltungen können zum Beispiel in Spalten nebeneinander auf den Träger 17.2 aufgesetzt und dort befestigt werden. Eine mögliche Ausführungsform des Leuchtmittels 17 ist in Fig. 4 gezeigt. Jede der Serienschaltungen umfasst 15 Leuchtdioden 17.1. 26 solche Serienschaltungen wurden nebeneinander angeordnet. Dadurch ergibt sich eine Art Matrix mit R=15 Reihen und S=26 Spalten.

Vorzugsweise sind die einzelnen Leuchtdioden 17.1 so zueinander angeordnet, dass sowohl der Abstand in Längsrichtung als auch der Abstand in Querrichtung gleich ist (äquidistante Anordnung). Die äquidistante Anordnung ist in Fig. 4 durch ein kleines Quadrat Q schematisch angedeutet. Durch die äquidistante Anordnung wird gewährleistet, dass nach dem Aufsetzen oder Befestigen einer milchigen Platte 19 (Diffusorscheibe bzw. Streuplatte), ein gleichmässig leuchtendes Hintergrundlicht von aussen sichtbar wird. Die Diffusorscheibe 19 bildet zusammen mit der Trägerplatte 17.2 und den Leuchtdioden 17.1 das Leuchtmittel 17.

Statt eine durchgehende (einstückige) Diffusorscheibe 19 einzusetzen, können auch Diffusorelemente 19.1 (Streuelemente) eingesetzt werden, die über jede LED Serienschaltung gesetzt werden, oder es können LEDs eingesetzt werden, die je einen eigenen Diffusor 19.2 (Streulinse) aufweisen. Ein Beispiel eines Leuchtmittels 17 mit entsprechenden Diffusorelementen 19.1 ist in Fig. 10 gezeigt. Die Diffusorelemente 19.1 haben vorzugsweise die Form eines hohlen Halbzylinders. Eine LED 17.1 mit integriertem (eigenem) Diffusor 19.2 ist in Fig. 11 angedeutet. Die Diffusorelemente 19.1, die Diffusorscheibe 19 oder der Diffusor 19.2 ist vorzugsweise aus PMMA (Polymethylmethacrylat, Acrylglas, Plexiglas® oder Limacryl®), oder einem anderen synthetischen, glasähnlichen Kunststoff gefertigt und sollte einen Transmissionsgrad grösser als 60%, vorzugsweise grösser als 80% aufweisen, um ein gleichmässiges Hintergrundlicht gewährleisten zu können.

Vorzugsweise kommen sogenannte LED-Streifenmodule oder LED-Ketten zum Einsatz, wobei jeder Streifen bzw. jede Kette mehrere LEDs aufweist. Je nach Bedarf kann die Länge, die Helligkeit und/oder die Farbtemperatur der LED-Streifenmodule oder LED-Ketten so gewählt werden, dass sie zu der jeweiligen Anwendung des Rahmens passen.

Besonders bevorzugt sind Hochleistungs-LEDs in COB (Chip on Board) Technik. Vorzugsweise sind die Leuchtmittel 17 und/oder die LEDs 17.1 tauchlackiert, oder mit einem Sprühmaterial beschichtet, um das Eindringen von Feuchtigkeit zu verhindern.

Die Leuchtmittel 17 sind vorzugsweise dimmbar ausgeführt. Vorzugsweise werden zu diesem Zweck LEDs eingesetzt, die mittels Pulsweitenmodulation (PWM) gedimmt werden können. Die Bauhöhe der LEDs 17.1, eventuell samt einer streifenförmigen Platine, falls die LEDs in einer Serienschaltung angeordnet sind, haben eine Bauhöhe, die geringer ist als 5mm. Damit wird das Leuchtmittel 17 aus Leuchtdioden 17.1 und Diffusorplatte 19, oder -element 19.1, oder Streulinse 19.2 sehr dünn und kompakt.

Vorzugsweise werden eines oder mehrere Solarmodule 15 flächig auf einer Seitenfläche 11, vorzugsweise der oberen Seitenfläche 11, befestigt, wie in Fig. 1 zu erkennen ist. Das Solarmodul 15 sollte eine Länge haben, die etwas kürzer ist als die Gesamtlänge L und eine Breite, die etwas kürzer ist als die Dicke D. Das oder die Solarmodule 15 steckt/stecken vorzugsweise in Schlitzen einer (Grund-)Struktur, die aus speziellen Rahmenprofilen aufgebaut ist (siehe z.B. Fig. 18).

Vorzugsweise wird das Solarmodul 15 in eine Aussparung 11.1 eingelegt, die im Bereich der oberen Seitenfläche 11 des Rahmens 10 vorgesehen ist. Die Aussparung 11.1 hat eine Tiefe, die mindestens der Dicke des Solarmoduls 15 entspricht. Die Rückseite des Solarmoduls 15 wird vorzugsweise ganzflächig mit der Oberseite der Aussparung 11.1 verklebt. Um das Solarmodul 15 zu schützen, kann eine Abdeckung oder Schutzschicht 15.1 oberhalb des Solarmoduls 15 angeordnet oder auf das Solarmodul 15 aufgebracht werden, wie in Fig. 3 angedeutet. Durch die Schutzschicht 15.1 ist das Solarmodul 15 gegen Zerstörung oder Verschmutzung geschützt.

In Fig. 3 ist eine Ausführungsform zu erkennen, bei welcher der Rahmen 10 eine tragende Rahmenstruktur (Grundstruktur) aus Rahmenprofilen 18 aufweist. In anderen Ausführungsformen hingegen kann der Rahmen 10 auch selbstragend ausgeführt sein (d.h. er hat keine tragende Rahmenstruktur).

Besonders bevorzugt ist ein Rahmen 10, der eine programmierbare Steuerung 30 aufweist, um das Leuchtverhalten des Rahmens 10 konfigurieren zu können. Eine besonders bevorzugte Steuerung 30 ist in Fig. 5 in Form eines Blockdiagramms gezeigt.

Ein zentrales Element einer solchen Steuerung 30 ist ein Prozessor 31, z.B. in Form eines Mikroprozessors, der mit mehreren peripheren Bauteilen in Verbindung steht. Es ist mindestens ein Sensor 32.1 (Sensor 1 genannt) vorgesehen, der dem Prozessor 31 Information über mindestens einen äusseren Umgebungszustand bereit stellt (z.B. Temperatur, Helligkeit, Lichteinfall, Bewegung, etc.). Damit die Steuerung 30 konfiguriert werden kann, ist eine Schnittstelle 33 (Interface) vorgesehen.

Unter Konfigurierbarkeit werden im Folgenden eine oder mehrere der folgenden Aspekte verstanden:
- Leuchtdauer und/oder,
- Leuchtstärke und/oder,
- Farbtemperatur und/oder,
- Notfallprogramm, und/oder.
- Größe (Ausdehnung) der beleuchtbaren Fläche.

Weitere Beispiele der Konfigurierbarkeit werden in der folgenden Beschreibung näher erläutert. In Fig. 5 ist ein dedizierter Block 36 gezeigt, der andeuten soll, dass die Steuerung 30 konfigurierbar ausgeführt sein kann. Dieses Element 36 ist strichliert gezeigt (wie auch einige der anderen Elemente), da es sich um ein optionales Merkmal handelt.

Über die Schnittstele 33 kann zum Beispiel mit einem externen Computer oder mit einem PDA die Konfiguration geladen, editiert oder gelöscht werden. Der Ansatz mit einer extern konfigurierbaren Steuerung 30 zu arbeiten, macht den Rahmen 10 zu einem sogenannten intelligenten Rahmen, der je nach Einsatzzweck und -gebiet angepasst werden kann.

Vorzugsweise sind neben dem genannten Sensor 32.1 weitere Sensoren 32.2, 32.3 (z.B. Sensoren 2 und 3) vorgesehen. Damit kann der Rahmen 10 z.B. sein Leuchtverhalten situativ anpassen. Falls es sich bei einem der Sensoren um einen Bewegungssensor (z.B. als Sensor 32.2) handelt, können die Leuchtmittel 17 nur eingeschaltet werden, falls sich Jemand dem Rahmen 10 nähert. Durch diese Massnahme kann elektrische Energie gespart werden und es verlängert sich die Einsatzdauer für den Fall das keine Sonne auf das Solarmodul 15 scheint.

Wenn ein Helligkeitssensor (z.B. als Sensor 32.3) eingesetzt wird, können die Leuchtmittel 17 eingeschaltet werden, sobald es dunkel wird. Auch durch diese Massnahme kann elektrische Energie gespart werden.

Es kann ein optionaler Speicher 37 eingesetzt werden, um verschiedene Programme oder Einstellungen (bzw. Konfigurationen) laden zu können.

Das Solarmodul 15 ist in Fig. 5 Auf der rechten Seite gezeigt. Über einen optionalen Spannungsregler 38 (Regler genannt) und eine optionale Spannungsversorgung 39 kann das Leuchtmittel 17 angesteuert werden. Vorzugsweise erfolgt die Ansteuerung über eine spezielle Ansteuerschaltung 51. Die Ansteuerschaltung 51 kann zum Beispiel mittel PWM die Leuchtdioden 17.1 dimmen, wenn dies durch die Konfiguration so vorgegeben ist.

In einer besonders bevorzugten Ausführungsform, weist die Steuerung 30 ein Kommunikationsmittel 34 (Komm.) auf. Dieses Kommunikationsmittel 34 ermöglicht es der Steuerung 30 z.B. Signale abzusetzen, falls eine Notsituation einsetzt. Die Kommunikationsmittel 34 können aber auch eingesetzt werden, um Servicepersonal Information zu überspielen. Dabei kann es sich zum Beispiel um Information über Ereignisse der letzten Zeit handeln, die vom Prozessor 31 aufgezeichnet und z.B. im Speicher 37 abgelegt wurden. Durch ein Auswerten der aufgezeichneten Information, kann das Servicepersonal z.B. Einstellungen/Konfigurationen ändern, oder Teile austauschen, die defekt sind.

In einer besonders bevorzugten Ausführungsform können die Spalten und/oder Reihen des Leuchtmittels 17 einzeln angesteuert werden. Dadurch können besondere Lichteffekte erzeugt werden, oder es kann die Anzahl der aufleuchtenden LEDs 17.1 reduziert werden, sobald der Helligkeitssensor detektiert, dass Umgebungslicht vorhanden ist. Auf diesem Weg kann auch die Grösse (Ausdehnung) des beleuchteten oder hinterleuchteten Bereichs eingestellt werden.

Der Rahmen 10 ist verriegelt und kann ohne Berechtigung nicht geöffnet werden. Es kommen bewusst keine Schlösser oder dergleichen zum Einsatz, da diese häufig zerstört werden. Der Verschluss, bzw. das Verriegeln wird durch elektro-magnetische Mittel gewährleistet. In den Figuren 8 und 9 werden beispielhafte elektro-magnetische Mittel 56 gezeigt. Diese elektro-magnetischen Mittel 56 brauchen elektrische Energie, z.B. in Form eines Schaltimpulses, um einen Riegel zu öffnen.

Wenn nun der Rahmen 10 keine elektrische Energie mehr hat, z.B. weil der Energiespeicher 16 leer ist, da seit längerem kein Sonnenlicht mehr auf das Solarmodul 15 gefallen ist, kann ein solches elektro-magnetische Mittel 56 nicht mehr geöffnet werden. Gemäss Erfindung weist der Rahmen 10 für diesen Zweck eine Notschnittstelle 35 zum Energieeinspeisen aus einer externen Energiequelle 40 auf, wie in Fig. 6 schematisch dargestellt. Entweder handelt es sich um eine Notschnittstelle 35 in Form einer Stecker/Kupplungsverbindung, oder um eine kabel- bzw. berührungslose Notschnittstelle 35 (z.B. eine Notschnittstelle 35 zur induktiven oder optischen Energieeinkopplung). Servicepersonal kann eine Energiequelle 40 in die Nähe der berührungslosen Notschnittstelle 35 bringen, oder eine Energiequelle 40 an die Notschnittstelle 35 anschliessen (bzw. dort einstecken), um die Mittel 56 betätigen (entriegeln) zu können. Nach dem Entriegeln der Mittel 56 kann der Rahmen 10 geöffnet werden. Die Energiemenge, die über die Notschnittstelle 35 eingespeist wird, muss ausreichen, um z.B. einen Schaltimpuls auf die Mittel 56 zu geben.

In. Fig. 8 und 9 ist ein Mittel 56 gezeigt, das im Bereich zwischen einem Vorderteil des Rahmens 10 und einem Hinterteil des Rahmens 10 angeordnet ist. Die Vorderseite 12 des Rahmens 10 bildet eine umlaufende Kante und weist eine flächige Rückseite auf, die gegen eine Dichtung 55 gedrückt wird, wenn der Rahmen, wie in Fig. 8 gezeigt, geschlossen ist. In Fig. 9 ist der Rahmen 10 in der geöffneten Stellung gezeigt. Hier ist zu erkennen, dass die Mittel 56 ein oberes Element 56.2 und ein unteres Element 56.1 aufweisen. Beim Öffnen werden diese beiden Elemente 56.1, 56.2 getrennt. Vorzugsweise ist ein mechanischer Riegel (nicht gezeigt) mit den Mitteln 56 so verbunden, das beim Anlegen des Schaltimpulses der Riegel entriegelt und die beiden Elemente 56.1, 56.2 getrennt werden können.

Vorzugsweise handelt es sich bei den Mitteln 56 um selbstverriegelnde Mittel, die elektrisch (z.B. über einen Schaltimpulses) fernbetätigt werden können.

Bei einer weiteren Ausführungsform erfolgt das Öffnen des Rahmens 10 von Außen per Befugniskontrolle (Transponder, Funkfernbedienung). Z.B. kann Servicepersonal mit einem Computer oder PDA eine Kommunikationsverbindung (z.B. über die Schnittstelle 33) herstellen, um sich gegenüber der Steuerung 30 des Rahmens 10 zu erkennen zu geben. Wenn eine entsprechende Authentifizierung im Zusammenspiel zwischen Steuerung 30 und Computer oder PDA erfolgt ist, kann die Entriegelung erfolgen, wie beschrieben.

In Fig. 7 ist als Beispiel ein Poster mit Aufdruck gezeigt, das als Objekt 20 in einem erfindungsgemässen Rahmen 10 gezeigt werden könnte. Das Objekt 20 kann zum Beispiel auf einem flachen Rahmen oder Träger 22 aufgezogen sein. In Fig. 8 ist zu erkennen, wie das Poster in dem Rahmen 10 gehalten werden könnte. Es liegt auf der Hand, dass es verschiedenste Wege und Möglichkeiten gibt, um ein Objekt 20 innerhalb des Rahmens 10 zu fixieren. Besonders bevorzugt sind Schnellverbindungen, z.B. mittels Magneten oder Spannmitteln.

In Fig. 8 ist ein Teilschnitt durch einen seitlichen Bereich eines weiteren Rahmens 10 gezeigt. In dieser Abbildung sind Teile der Mittel 50 zum Öffnen und Verschließen des Rahmens 10 gezeigt. Am Vorderteil des Rahmens 10 ist rückwärtig ein Block 52 mit einer Schiene 52.1 befestigt. Der Block 52 samt Schiene 52.1 erstreckt sich rechtwinklig zur Vorderseite 12 und ragt somit in den Innenraum 14 hinein. Innen an einer seitlichen Wand 11 ist ein weiterer Block 53 mit einem Schlitten 53.1 vorgesehen. Der Schlitten 53.1 greift in die Schiene 52.1 ein und ermöglicht eine Verschiebungsbewegung des Vorderteils nach oben, wie durch den Pfeil P angedeutet. Wenn das Vorderteil nach oben bewegt wird, so gleitet der Schlitten 53.1 entlang der Schiene 52.1 und die Mittel 50 bewegen sich wie ein Ausleger oder eine Schubladenführung auseinander. In Fig. 9 ist der Rahmen im geöffneten Zustand gezeigt. Durch eine Bewegung des Vorderteils in Richtung P2, kann der Rahmen 10 wieder geschlossen werden. Der Schlitten 53.1 gleitet dabei wieder entlang der Schiene 52.1 und die Mittel 50 schieben sich zusammen.

In Fig. 12 ist einer schematischen Darstellung ein weiterer erfindungsgemässer Rahmen 10 in geschlossenem Zustand gezeigt. Der gezeigte Rahmen 10 weist ein Vorderteil 23 und ein Rückteil 24 auf. Das Vorderteil 23 umfasst im Wesentlichen die Vorderfläche 12, eine transparente Platte 12.1, sowie auf der Rückseite Mittel 50 zum Öffnen und Verschliessen des Rahmens. Das Rückteil 24 umfasst im Wesentlichen eine Rückseite 13, die von senkrecht stehenden Seitenwänden oder Seitenflächen 11 umgeben ist. Dadurch wird ein Innenraum 14 definiert, der durch das Vorderteil 23 nach vorne hin abgedeckt ist. Im Rahmen 10 wird eine Abbildung (Objekt 20) mit mehreren Häuser ausgestellt.

Nach dem (elektro-magnetischen) Entriegeln kann das Vorderteil 23 nach vorne gezogen werden, wie in Fig. 13 durch die beiden Pfeile P1 angedeutet. Das Vorderteil wird schubladenartig durch die Mittel 50 zum Öffnen und Verschliessen geführt. Vorzugsweise weisen diese Mittel 50 einen Anschlag auf, damit das Vorderteil 20 sich nicht von dem Rückteil 24 löst.

In Fig. 13 ist eines der Mittel 50 im Spalt zwischen dem Vorderteil 23 und Rückteil 24 gezeigt. In der in Fig. 13 gezeigten Offenstellung kann zum Beispiel ein Objekt 20 von unten oder oben in den Innenraum 14 eingebracht werden. Z.B. kann ein Plakat 20 oder ein Gemälde 20 in den Innenraum 14 eingebracht werden. Nach dem Öffnen des Rahmens 10 wurde das Objekt 20 (Abbildung mit Häusern) entnommen.

In Fig. 14 ist gezeigt, dass ein weiterer erfindungsgemässer Rahmen 10, der in Art einer Leuchtreklame mit einem Schriftzug oder Logo bestückt ist, an einer Wand 60 oder an einer anderen Fläche befestigt werden kann. Vorzugsweise weist der Rahmen 10 entsprechende Befestigungsmittel auf. Es ist ein Vorteil dieser Ausführungsform, dass durch einen solchen Rahmen 10 eine kostspielige und aufwendig zu installierende Leuchtreklame ersetzt werden kann.

Derartige Rahmen 10 können auch problemlos auf fahrenden oder sich bewegenden Plattformen, z.B. auf Zügen, Schiffen, Bussen, Strassenbahnen und dergleichen installiert werden. Die Rahmen können aber auch in Aufzügen eingesetzt werden, oder sie können als Anzeigeelemente für Zug-, Bus- und Bahnverbindungen dienen. Im Hotellerie oder Gastronomiebereich können sie z.B. zu Werbezwecken oder zum Aushängen von Menüvorschlägen dienen.

Eine weitere Einsatzmöglichkeit ist in Fig. 15 gezeigt. Der Rahmen 10 kann z.B. auf einem Ständer 61 oder Rahmen befestigt werden. Dabei ist von Vorteil, dass keinerlei Strom- oder andere Anschlüsse erforderlich sind.

Eine weitere, besonders bevorzugte Ausführungsform ist den Figuren 16, 17 und 18 zu entnehmen. Diese Ausführungsform baut auf den Ausführungen auf, die bisher beschrieben wurden. D.h., die im Folgenden beschriebene Ausführungsform teilt alle wesentlichen Elemente mit den vorher beschriebenen Ausführungsformen. Lediglich diejenigen Elemente oder Komponenten, die anders ausgeführt sind, werden im Folgenden explizit erläutert. Der Rahmen 10 weist eine (Grund-)Struktur auf, die aus einem speziellen Rahmenprofil zusammengesetzt ist. Dieses Rahmenprofil umfasst mehrere längliche Abschnitte 18.1, 18.2, 18.4. In Fig. 16 ist die Vorderansicht eines Rahmens 10 gezeigt, der von den Rahmenprofilen 18.1 und 18.2 gebildet wird. In den Ecken befinden sich Gärungsfugen 18.3 (analog zu einem Bilderahmen), wo die Rahmenprofilabschnitte 18.1 und 18.2 aneinander stossen. Von der Rückseite betrachtet (siehe Fig. 17) ist zu erkennen, dass auf dem rechteckigen Rahmenelement, das aus den Rahmenprofilabschnitte 18.1 und 18.2 gebildet ist, vier Rahmenprofilabschnitte 18.4 senkrecht stehen. Diese vier Rahmenprofilabschnitte 18.4 stehen senkrecht auf der Zeichenebene.

Auf der Rückseite weisen die Rahmenprofilabschnitte 18.1, 18.2, 18.4 Schlitze bzw. Nuten auf, wie in Fig. 17 angedeutet. In Fig. 18 ist der Schnitt durch einen der Rahmenprofilabschnitte 18.4 gezeigt. In einen oberen ersten Schlitz 18.5 kann z.B. das Solarmodul 15 eingesteckt oder eingeschoben werden. Unterhalb des Solarmoduls 15 kann z.B. eine Träger- oder Gehäuseplatte 15.2 in einen zweiten Schlitz 18.6 eingesteckt oder eingeschoben werden. In einen dritten Schlitz 18.7 kann z.B. eine seitliche Gehäusewand oder -platte 11 eingesteckt oder eingeschoben werden. Ein weiterer Schlitz 18.8 kann z.B. eine Platine oder Trägerplatte 16.1 aufnehmen, die z.B. eine elektronische Schaltung oder elektrische Bauteile (z.B. die Stromversorgung bzw. Energiespeicher 16) trägt (nicht in Fig. 18 gezeigt).

Das entsprechende Rahmenprofil 18 ist so ausgeführt, dass es einerseits als Grundstruktur für den Rahmen 10 dient und diesem die notwendige mechanische Stabilität liefert. Andererseits bietet das Rahmenprofil 18 Möglichkeiten , um Komponenten und Elemente des Rahmens 10 daran befestigen zu können, wie in Fig. 18 beispielhaft angedeutet.

Zum Ausstellen hochwertiger Objekte 20, z.B. Kunstwerke, kann der Rahmen 10 besonders solide ausgeführt sein, um Zerstörungen zu vermeiden. Vorzugsweise umfasst ein solcher Rahmen 10 ein Kommunikationsmodul (z.B. ein Modul 34), um im Fall von Sabotage, Bewegung, Hitze oder Lichteinwirkung einen Alarm abzusetzen. Vorzugsweise ist die transparente Platte 12.2 kratz und/oder zerstörungssicher ausgelegt.

## Patentansprüche

1. Rahmen (10) mit integrierter Beleuchtung und Stromversorgung, wobei:
- der Rahmen (10) eine Struktur mit Seiten- (11), Front- (12) und Rückflächen (13) aufweist und einen Innenraum (14) umschließt,
- im Bereich mindestens einer der Flächen (11) ein Solarmodul (15) angeordnet ist,
- ein Energiespeicher (16) vorhanden ist, der mit dem Solarmodul (15) verbindbar ist, um elektrische Energie zu speichern, die von dem Solarmodul (15) bei Lichteinfall bereit gestellt wird,
- Leuchtmittel (17, 17.1, 17.2) innerhalb des Rahmens (10) angeordnet sind, die von dem Energiespeicher (16) mit elektrischer Energie versorgbar sind,
- im Bereich der Frontfläche (12) eine transparente Platte (12.1) vorhanden ist,
- ein Objekt (20) im Innenraum (14) präsentierbar ist, und
- Mittel (50, 56) zum Öffnen und Verschließen des Rahmens (10) vorgesehen sind, um das Objekt (20) so in den Innenraum (14) einzubringen, dass es von dem Leuchtmittel (17) beleuchtbar ist,
**dadurch gekennzeichnet, dass** der Rahmen ferner umfasst:
eine externe Energiequelle (40),
eine Notschnittstelle (35) zum Energieeinspeisen aus der externen Energiequelle (40) für eine Notöffnung, und
nach dem Anschliessen der externen Energiequelle (40) an die Notschnittstelle (35) wirksame Mittel zum elektro-magnetischen Entriegeln der Mittel (50, 56) zum Öffnen und Verschließen des Rahmens (10).

2. Rahmen (10) nach Anspruch 1, **dadurch gekennzeichnet, dass** das Solarmodul (15) flächig auf einer oberen Seitenfläche (11) befestigt ist.

3. Rahmen (10) nach Anspruch 1 oder 2, **dadurch gekennzeichnet, dass** das Solarmodul (15) durch eine Schutzschicht (15.1) gegen Zerstörung oder Verschmutzung geschützt ist.

4. Rahmen (10) nach Anspruch 1, 2 oder 3, **dadurch gekennzeichnet, dass** das die Leuchtmittel (17) eine Mehrzahl von flächig angeordneten Leuchtquellen (17.1), vorzugsweise LEDs umfasst.

5. Rahmen (10) nach Anspruch 1, **dadurch gekennzeichnet, dass** die Leuchtquellen (17.1) in äquidistanten Reihen und Spalten angeordnet sind.

6. Rahmen (10) nach Anspruch 4 oder 5, **dadurch gekennzeichnet, dass** die Leuchtmittel (17) eine Diffusorscheibe (19) und/oder Diffusorelemente (19.1) und/oder Streulinsen (19.2) umfassen, die zwischen den Leuchtquellen und dem Objekt (20) angeordnet ist/sind.

7. Rahmen (10) nach einem der vorhergehenden Ansprüche, **dadurch gekennzeichnet, dass** eine programmierbare Steuerung (30) im Rahmen (20) vorhanden ist, um das Leuchtverhalten des Rahmens (10) konfigurieren zu können.

8. Rahmen (10) nach Anspruch 7, **dadurch gekennzeichnet, dass** die Steuerung (30) einen Prozessor (31) und mindestens einen Sensor (32.1) umfasst, wobei der Sensor (32.1) eine Umgebungsbedingung erfasst.

9. Rahmen (10) nach Anspruch 7, **dadurch gekennzeichnet, dass** die Steuerung (30) einen Prozessor (31) und eine externe Schnittstelle (33) umfasst.

10. Rahmen (10) nach Anspruch 9, **dadurch gekennzeichnet, dass** die Steuerung (30) über die Schnittstelle (33) programmierbar ist.

11. Rahmen (10) nach Anspruch 7, **dadurch gekennzeichnet, dass** die Steuerung (30) einen Prozessor (31) und ein Fernkommunikationsmittel (34), vorzugsweise eine SMS-basiertes Kommunikationsmittel, umfasst.

12. Rahmen (10) nach einem der vorhergehenden Ansprüche, **dadurch gekennzeichnet, dass** ein elektro-magnetisches Blockiermittel (56) vorgesehen ist, das ein Öffnen des Rahmens (10) blockiert, wenn kein Strom oder Schaltimpuls an das Blockiermittel (56) angelegt ist.

13. Rahmen (10) nach einem der vorhergehenden Ansprüche, **dadurch gekennzeichnet, dass** es sich bei dem Objekt (20) um eine 2-dimensionale Abbildung handelt, die auf einem Träger (22) sitzt, der in den Rahmen (10) eingebracht werden kann.

14. Rahmen (10) nach einem der vorhergehenden Ansprüche zum Aufnehmen eines wertvollen Objekts (20), **dadurch gekennzeichnet, dass** er ein Kommunikationsmodul (34) und einen oder mehrere Sensoren (32.1, 32.2, 32.3) aufweist, die zum Überwachen des Rahmens (10) ausgelegt sind.

15. Rahmen (10) nach Anspruch 14, **dadurch gekennzeichnet, dass** das Kommunikationsmodul (34) eine Meldung oder einen Alarm aussendet, um Hilfe herbei zu holen.

16. Rahmen (10) nach einem der vorhergehenden Ansprüche, **dadurch gekennzeichnet, dass** der Rahmen (10) eine tragenden Grundstruktur aufweist, die aus Rahmenprofilen (18, 18.1, 18.2, 18.3, 18.4) erstellt ist, wobei die Rahmenprofile (18, 18.1, 18.2, 18.3, 18.4) so ausgelegt sind, dass Elemente und/oder Komponenten (11, 15, 15.2, 16.1) des Rahmens (10) direkt mit den Rahmenprofilen (18, 18.1, 18.2, 18.3, 18.4) verbindbar sind.

17. Rahmen (10) nach Anspruch 16, **dadurch gekennzeichnet, dass** die Rahmenprofile (18, 18.1, 18.2, 18.3, 18.4) Schlitze (18.5, 18.6, 18.7, 18.8) und/oder Nuten aufweisen, um eines oder mehrere der folgenden Elemente oder Komponenten einstecken oder einschieben zu können:
- Seitenflächen (11),
- Frontflächen (12),
- Rückflächen (13),
- transparente Platte (12.1),
- Leuchtmittel (17),
- Diffusorscheibe (19),
- Träger (22),
- Solarmodul (15).

## Claims

1. Frame (10) with integrated lighting and power supply, whereby:
- the frame (10) has a structure with side (11), front (12) and rear surfaces (13) and encloses an inner chamber (14),
- a solar module (15) is situated in the area of at least one of the surfaces (11),
- a power accumulator (16) is provided, which is connectable to the solar module (15), in order to store electrical energy which is provided by the solar module (15) in the case of incident light,
- lighting means (17, 17.1, 17.2) are situated inside the frame (10), which can be supplied with electrical energy by the power accumulator (16),
- a transparent plate (12.1) is provided in the area of the front surface (12),
- an object (20) is presentable in the inner chamber (14), and
- means (50, 56) for opening and closing the frame (10) are provided, in order to introduce the object (20) into the inner chamber (14) so that it can be lighted by the lighting means (17),
**characterized in that** the frame further comprises:
an external power supply (44),
an emergency interface (35) for feeding energy from the external power source (40) for an emergency opening, and
after the connection of the external power source (40) to the emergency interface (35) effective means for electromagnetic unlocking of the means (50, 56) for opening and closing the frame (10).

2. Frame (10) according to claim 1, **characterized in that** the solar module (15) is fastened flatly on an upper side surface (11).

3. Frame (10) according to claim 1 or 2, **characterized in that** the solar module (15) is protected against destruction or contamination by a protective layer (15.1).

4. Frame (10) according to claim 1, 2, or 3, **characterized in that** the lighting means (17) comprises a plurality of flatly situated light sources (17.1), preferably LEDs.

5. Frame (10) according to claim 1, **characterized in that** the light sources (17.1) are arranged in equidistant rows and columns.

6. Frame (10) according to claim 4 or 5, **characterized in that** the lighting means (17) comprise a diffusor pane (19) and/or diffusor elements (19.1) and/or scattering lenses (19.2), which is/are situated between the light sources and the object (20).

7. Frame (10) according to one of the preceding claims, **characterized in that** a programmable controller (30) is provided in the frame (20), in order to be able to configure the lighting behavior of the frame (10).

8. Frame (10) according to claim 7, **characterized in that** the controller (30) comprises a processor (31) and at least one sensor (32.1), whereby the sensor (32.1) detects an environmental condition.

9. Frame (10) according to claim 7, **characterized in that** the controller (30) comprises a processor (31) and an external interface (33).

10. Frame (10) according to claim 9, **characterized in that** the controller (30) is programmable via the interface (33).

11. Frame (10) according to claim 7, **characterized in that** the controller (30) comprises a processor (31) and remote communication means (34), preferably SMS-based communication means.

12. Frame (10) according to one of the preceding claims, **characterized in that** electromagnetic locking means (56) are provided, which block opening of the frame (10) if no current or switching pulse is applied to the blocking means (56).

13. Frame (10) according to one of the preceding claims, **characterized in that** the object (20) is a two-dimensional image, which is seated on a carrier (22), which can be introduced into the frame (10).

14. Frame (10) according to one of the preceding claims for receiving a valuable object (20), **characterized in that** it has a communication module (34) and one or more sensors (23.1, 23.2, 23.3), which are designed for monitoring the frame (10).

15. Frame (10) according to claim 14, **characterized in that** the communication module (34) sends out a message or an alarm in order to fetch help.

16. Frame (10) according to one of the preceding claims, **characterized in that** the frame (10) has a supporting basic structure, which is assembled from frame profiles (18, 18.1, 18.2, 18.3, 18.4), whereby the frame profiles (18, 18.1, 18.2, 18.3, 18.4) are designed so that elements and/or components (11, 15, 15.2, 16.1) of the frame (10) are directly connectable to the frame profiles (18, 18.1, 18.2, 18.3, 18.4).

17. Frame (10) according to claim 16, **characterized in that** the frame profiles (18, 18.1, 18.2, 18.3, 18.4) have slots (18.5, 18.6, 18.7, 18.8) and/or grooves in order to be able to plug in or slide in one or more of the following elements or components:
- side surfaces (11),
- front surfaces (12),
- rear surfaces (13),
- transparent plate (12.1),
- lighting means (17),
- diffusor pane (19),
- carrier (22),
- solar module (15).

## Revendications

1. Cadre (10) doté d'un éclairage et d'une alimentation électrique intégrés, dans lequel :
- le cadre (10) présente une structure avec des surfaces latérales (11), avant (12) et arrière (13) et comporte un espace intérieur (14),
- dans la zone d'au moins une des surfaces (11), il est agencé un module solaire (15),
- il est prévu un accumulateur d'énergie (16) pouvant être relié au module solaire (15) afin d'emmagasiner l'énergie électrique produite par le module solaire (15) lorsqu'il y a de la lumière,
- il est agencé des moyens d'éclairage (17, 17.1, 17.2) à l'intérieur du cadre (10), lesquels peuvent être alimentés en électricité par l'accumulateur d'énergie (16),
- il est prévu dans la zone de la surface avant (12) une plaque transparente (12.1),
- un objet (20) peut être présenté dans l'espace intérieur (14), et
- des moyens (50, 56) sont prévus pour ouvrir et fermer le cadre (10) pour insérer l'objet (20) dans l'espace intérieur (14) de façon à ce qu'il puisse être éclairé par les moyens d'éclairage (17),
**caractérisé en ce que** le cadre comprend en outre :
une source d'énergie externe (40),
une interface de secours (35) pour l'alimentation électrique provenant de la source d'énergie externe (40) pour une ouverture d'urgence, et
après le raccordement de la source d'énergie externe (40) à l'interface de secours (35), des moyens efficaces pour le déverrouillage électromagnétique des moyens (50, 56) pour ouvrir et fermer le cadre (10).

2. Cadre (10) selon la revendication 1, **caractérisé en ce que** le module solaire (15) est fixé de façon plane sur une surface latérale (11) supérieure.

3. Cadre (10) selon la revendication 1 ou 2, **caractérisé en ce que** le module solaire (15) est protégé contre le vandalisme ou les salissures par une couche de protection (15.1).

4. Cadre (10) selon la revendication 1, 2 ou 3, **caractérisé en ce que** l'éclairage (17) comprend une pluralité de sources lumineuses (17.1) agencées de façon plane, de préférence des LED.

5. Cadre (10) selon la revendication 1, **caractérisé en ce que** les sources lumineuses (17.1) sont agencées en rangées et colonnes à égale distance les unes des autres.

6. Cadre (10) selon la revendication 4 ou 5, **caractérisé en ce que** les moyens d'éclairage (17) comprennent un disque diffuseur (19) et/ou des éléments diffuseurs (19.1) et/ou des lentilles divergentes (19.2) agencés entre les sources lumineuses et l'objet (20).

7. Cadre (10) selon l'une des revendications précédentes, **caractérisé en ce qu'**il y a dans le cadre (10) une commande programmable (30) pour pouvoir configurer la luminosité du cadre (10).

8. Cadre (10) selon la revendication 7, **caractérisé en ce que** la commande (30) comprend un processeur (31) et au moins un capteur (32.1), le capteur (32.1) enregistrant les conditions d'environnement.

9. Cadre (10) selon la revendication 7, **caractérisé en ce que** la commande (30) comprend un processeur (31) et une interface externe (33).

10. Cadre (10) selon la revendication 9, **caractérisé en ce que** la commande (30) peut être programmée par le biais de l'interface (33).

11. Cadre (10) selon la revendication 7, **caractérisé en ce que** la commande (30) comprend un processeur (31) et un moyen de communication à distance (34), de préférence un moyen de communication basé sur le SMS.

12. Cadre (10) selon l'une des revendications précédentes, **caractérisé en ce qu'**il est prévu un moyen de blocage électromagnétique (56) qui bloque l'ouverture du cadre (10) lorsque le moyen de blocage (56) ne reçoit aucun courant ou aucune impulsion de commutation.

13. Cadre (10) selon l'une des revendications précédentes, **caractérisé en ce que** l'objet (20) est une reproduction en deux dimensions reposant sur un support (22) pouvant être amené dans le cadre (10).

14. Cadre (10) selon l'une des revendications précédentes pour recevoir un objet de valeur (20), **caractérisé en ce qu'**il présente un module de communication (34) et un ou plusieurs capteurs (32.1, 32.2, 32.3) conçus pour la surveillance du cadre (10).

15. Cadre (10) selon la revendication 14, **caractérisé en ce que** le module de communication (34) envoie un message ou déclenche une alarme pour appeler à l'aide.

16. Cadre (10) selon l'une des revendications précédentes, **caractérisé en ce que** le cadre (10) présente une structure de base servant de support fabriquée à partir des profils de cadre (18, 18.1, 18.2, 18.3, 18.4), les profils de cadre (18, 18.1, 18.2, 18.3, 18.4) étant conçus de façon à ce que les éléments et/ou les composants (11, 15, 15.2,16.1) du cadre (10) puissent être reliés directement aux profils du cadre (18, 18.1, 18.2, 18.3, 18.4).

17. Cadre (10) selon la revendication 16, **caractérisé en ce que** les profils de cadre (18, 18.1, 18.2, 18.3, 18.4) présentent des encoches (18.5, 18.6, 18.7, 18.8) et/ou des rainures pour pouvoir introduire ou insérer un ou plusieurs des éléments ou composants suivants :
- surfaces latérales (11),
- surfaces avant (12),
- surfaces arrière (13),
- plaque transparente (12.1),
- moyen d'éclairage (17)
- disque diffuseur (19),
- support (22),
- module solaire (15).
